# EUROPÄISCHE PATENTSCHRIFT

(11) **EP 1 177 149 B1**
(45) Veröffentlichungstag und Bekanntmachung des Hinweises auf die Patenterteilung: **30.07.2003**
(21) Anmeldenummer: 00920320.9
(22) Anmeldetag: 09.05.2000
(51) Int. Cl.: B65H 27/00, B65H 20/02

(54) **VORRICHTUNG ZUR VERARBEITUNG VON FORMULARBAHNEN**
DEVICE FOR PROCESSING STRIPS OF FORMS
DISPOSITIF DE TRAITEMENT D'UNE BANDE DE FORMULAIRES

(30) Priorität: 12.05.1999 EP 99810423; 09.12.1999 CH 226399
(43) Veröffentlichungstag der Anmeldung: 06.02.2002
(73) Patentinhaber: KERN AG, CH-3510 Konolfingen (CH)
(72) Erfinder: KERN, Peter, CH-3672 Oberdiesbach (CH)
(74) Vertreter: Ritscher, Thomas, Dr.
(86) Internationale Anmeldenummer: CH0000256
(87) Internationale Veröffentlichungsnummer: WO00069764

(56) Entgegenhaltungen:
- EP-A- 0 556 640
- DE-A- 19 748 789
- US-A- 3 522 903
- US-A- 4 382 704
- US-A- 4 395 152
- US-A- 4 555 967

## Beschreibung

Die vorliegende Erfindung betrifft eine Vorrichtung zur Verarbeitung von Formularbahnen durch taktweises Vorschieben und Schneiden von Formularbahnen; solche Vorrichtungen sind z.B. aus dem deutschen Gebrauchsmuster G 85 04 658 (1985) sowie aus EP-A-0 156 775 bekannt. Vortichtungen dieser Art werden insbesondere für das automatisierte Verarbeiten von Endiosformularen, d.h. für die Bahntrennung sowie das Zusammenführen der zusammen gehörenden Abschnitte und in der Regel auch zum Kuvertieren, verwendet.

EP-A-0 510 324 betrifft ebenfalls die Verarbeitung von Endlosformularen. Hierbei werden die Bahnen mit Hilfe von an diesen anliegenden und umlaufenden Bändern transportiert.

Zum technologischen Hintergrund gehört schliesslich EP-A-0 556 640, die eine sogenannte Capstan-Walze für Thermodrucker beschreibt. Die Walze für das zu bedruckende Papier besteht aus drei Segmenten, die über einen Differentialantrieb miteinander in Verbindung stehen, um die mittlere Geschwindigkeit der beiden Endsegmente an die Geschwindigkeit des Mittelsegmentes anzugleichen.

Bei Vorrichtungen der im Eingangsabsatz umschriebenen Art werden die Formularbahnen, die kontinuierlich oder diskontinuierlich bzw. taktweise vorgeschoben und quer zur Arbeitsrichtung in Einzelabschnitte vorbestimmter Länge zertrennt. Der Vorschub erfolgt bei diesen Einrichtungen mittels sogenannter Traktoren, d.h. Stachelräder oder Stachelbänder, deren Stacheln in die übliche Randlochung an einer oder beiden Seite(n) der Formularbahn eingreifen. Die Steuerung des Vorschubs kann mechanisch oder elektrisch bzw. elektronisch und beispielsweise elektro-optisch erfolgen, z.B. durch ein Programm oder/und durch Formularmarkierungen und entsprechend den jeweiligen Anforderungen an die Formularlänge.

Allgemein wurde in der Fachwelt angenommen, dass eine solche Art des Vorschubs am genauesten mit Stachelrädern oder-bändern und entsprechend randseitig perforierten Formularbahnen erzielt werden kann. Man nahm daher den Nachteil in Kauf, dass Randlochpapier verwendet werden muss und Einrichtungen zum Abtrennen der seitlichen Randlochstreifen erforderlich sind. Überdies verursachen die abgetrennten Randlochstreifen ein erhebliches Papierabfallvolumen, das abgeführt und entsorgt werden muss.

Es wäre daher wünschbar, über eine Vorrichtung der eingangs genannten Art zu verfügen, welche die Verwendung von Randlochpapierbahnen vermeiden und dennoch einen genauen Vorschub der Formularbahnen ermöglichen würde. Aufgabe der Erfindung ist es, eine Vorrichtung anzugeben, die diese Anforderungen erfüllt, so dass Papierbahnen ohne Randlochstreifen verwendet werden können, kein Abfall durch abgetrennte Randstreifen entsteht und keine Einrichtungen zum seitlichen Beschneiden der Formularbahnen bzw. der aus diesen gebildeten Formularen erforderlich sind.

Nicht zum gewünschten Ergebnis führten Versuche, anstelle der Traktoren zum Vorschub von Formularbahnen die üblichen Transporteinrichtungen mit Walzenpaaren zu verwenden, wie sie zur laufenden Verarbeitung von Papier-, Kunststoff- oder Textilbahnen verwendet werden und typisch mindestens ein Walzenpaar mit gegenläufigem Antrieb zum taktweisen Vorschub der Bahnen zu einer Verarbeitungs- bzw. Schneidestation aufweisen.

US-A-4 555 967 betrifft eine kontinvierliche Bahnführungs-Vorrichtung , wobei zum querschneiden den Bahui der Bahnvorschub nicht Unterbrochen wird.

US-A-3 552 903 offenbart eine Bannführungs vorrichtung mit einem Ausgleichsgetriebe in einem kontinvierlich angetriebenen Bahnaufwickelsystem.

Die zur vorliegenden Erfindung führenden Untersuchungen haben insbesondere gezeigt, dass auf diese Weise die fiir zeitgemässe Vorrichtungen zur Verarbeitung von bedruckten Papierbahnen mit den erforderlichen hohen Verarbeitungsgeschwindigkeiten von 1-4 m/sec und der erforderlichen Vorschubgenauigkeit nicht erreicht werden kann, insbesondere nicht bei längerem Betrieb und der dann unvermeidlichen Veränderung der Wechselwirkung zwischen Formularbahn und Walze, z.B. als Folge von Verunreinigungen, Papierstaub und dergleichen.

Überraschender Weise kann die oben definierte Aufgabe der Erfindung dadurch gelöst werden, dass die Formularbahn zum Erzielen eines ausreichend genauen und richtungsgetreuen Vorschubs auf eine angetriebene Walze gerührt wird, die mit mindestens einer Andrückeinrichtung. z.B. mindestens einer anliegenden aber nicht angetriebenen Mitläu ferrolle oder einer anderen gleichwirkenden Einrichtung zusammenwirkt und zwei Teile besitzt, die durch ein Ausgleichsgetriebe miteinander verbunden sind, um Ungleichmässigkeiten des Vorschubs auszugleichen, wie sie sich z.B. durch Verunreinigungen oder andere Nebenerscheinungen eines schnellen und anhaltenden Betriebs der Vorrichtung ergeben können.

Hierzu kann gemäss einer ersten allgemeinen und bevorzugten Ausführungsform der Erfindung auf der durchgehenden Hauptachse, die sich über die Arbeitsbreite der Vorrichtung (d.h. über die Breite der verarbeiteten Bahn) erstreckt und nur an einer Seite mit einem Antrieb zur Rotation der Achse verbunden ist, mindestens ein Hülsenpaar angeordnet werden, das drehbar und bezüglich der Längsmittellinie der zugehörigen Formularbahn im wesentlichen symmetrisch angeordnet ist, wobei die an der Längsmittellinie benachbarten Hülsen über ein Ausgleichsgetriebe verbunden sind. Das Ausgleichsgetriebe besitzt zwei Kegelräder, von denen jedes drehstarr mit den an der Längsmittellinie benachbarten Hülsen des mindestens einen Hülsenpaares verbünden ist; die Wirkungsverbindung dieser Kegelräder erfolgt über zwei Ausgleichskegelräder, die frei um eine gemeinsame Achse drehbar sind, welche senkrecht zur Hauptachse, z.B. in einer entsprechenden quer verlaufenden Bohrung der Hauptachse, angeordnet ist.

Das erfindungsgemässe Ausgleichsgetriebe hat eine analoge Wirkung, wie das bekannte Differentialgetriebe auf die angetriebenen Räder eines Autos, das eine Kurve durchfährt, wodurch sich die Antriebsgeschwindigkeit der Räder den unterschiedlichen Radien der von jedem Rad durchlaufenen Kurve anpasst. Nur bei gerader Fahrtstrecke - hier bei exaktem Geradeauslauf der jeweiligen Formularbahn - werden beide Hülsen mit genau gleicher Geschwindigkeit angetrieben. Das erfindungsgemäss verwendete Ausgleichsgetriebe zwischen den benachbarten Hülsen auf der Hauptachse bewirkt, dass bei einer seitlichen Abweichung von der normalen geraden Laufrichtung der Formularbahn die Abweichung durch das Ausgleichsgetriebe selbsttätig kompensiert und korrigiert wird.

Gemäss einer ersten allgemeinen Ausführungsform betrifft die Erfindung daher eine Vorrichtung zur Verarbeitung von Formularbahnen durch taktweisen Vorschub und Schneiden mindestens einer Formularbahn mit den in Patentanspruch 1 angesehenen Merkmalen. Bevorzugte Ausführungen der erfindungsgemässen Vorrichtung haben die in den Ansprüchen 2 - 7 angegebenen Merkmale.

Das Ausgleichsgetriebe ist gemäss einer bevorzugten Ausführungsform der Erfindung ein mechanisches Getriebe an sich bekannter Art, das zwei Antriebskegelräder und zwei Ausgleichskegelräder besitzt; jedes der Antriebskegelräder ist drehstarr mit einer der Hülsen verbunden; die zwei Ausgleichskegelräder sind drehbar um eine Querachse angeordnet, die mit der Hauptachse verbunden und z.B. durch diese hindurch geführt ist; dabei steht jedes der Antriebskegelräder in Eingriff mit den zwei Ausgleichskegelrädern.

Bei einem solchen mechanischen Getriebe sind die Antriebs- und/oder die Ausgleichskegelräder gemäss einer bevorzugten Ausführungsform als Zahnkegelräder ausgebildet, vorzugsweise selbstschmierend, d.h. mindestens jeweils eines der ineinander greifenden Kegelräder bzw. Zahnkegelräder besteht mindestens aussenseitig aus einem selbstschmierenden Polymer, wie Polyamid, Polyacetal, Polyester. Die Optimierung der Materialauswahl für die Räder des Ausgleichsgetriebes und auch für alle anderen Teile der erfindungsgemässen Vorrichtung liegt im Bereich der Kenntnis der Fachleute.

Im allgemeinen sind die Frikrionsflächen. d.h. die mit der zugehörigen Formularbahn in Kontakt kommende Oberfläche der durch das Ausgleichsgetriebe bewegungsverbundenen Hülsen mit einem abriebfesten Elastomer, insbesondere einem gummielastischen Material, z.B. synthetischem oder natürlichem Elastomer, wie Kautschuk, Polyurethan. Polyisopren, oder dergleichen belegt, das typisch eine Shorehärte A im Bereich von 80 - 100 typisch 90 -95, hat.

Ferner kann die Friktionswirkung der Hülsenoberfläche auch durch die Oberflächenbeschaffenheit bzw. Oberflächenstrukturierung erzielt werden, z.B. durch Oberflächenrauhigkeit und/oder musterartige oder statistisch verteilte Profilierungen erfolgen. Hierfür können auch Oberflächen bzw. Oberflächenbereiche aus abriebbeständigen Werkstoffen verwendet werden einschliesslich von Metall, Keramik, Glas und Hartstoffen (Sintermetall, Metallcarbid, Nitridbeschichtungen, Diamant, Bornitrid), z.B. in der Form von Einbettung ausreichend feiner Körner aus solchen Hartstoffen in einer Schicht aus metallischem oder nichtmetallischem Bindemittel.

Auch für die Wahl der Friktionsoberfläche liegt eine optimierende Materialauswahl unter Berücksichtigung der obigen Angaben wiederum im Bereich des fachmännischen Wissens.

Im allgemeinen dienen zur Führung der Formularbahn in Längsrichtung mindestens zwei einander gegenüberliegende Kontaktstellen zum Anliegen an den beiden Seitenkanten der Formularbahn. Vorzugsweise sind Kontaktstellenpaare in Arbeitsrichtung der Vorrichtung, d.h. der Laufrichtung der Bahnen, voneinander mindestens um die Arbeitsbreite der Vorrichtung beabstandet, und zwar vor der zugehörigen angetriebenen Walze. Es versteht sich, dass diese Kontaktstellen bzw. Kontaktstellenpaare positionierbar sind, sei es zur Anpassung an unterschiedliche Formularbreiten, sei es zur Feinregutierung der Formulareinführung.

Zum Betrieb der neuen Vorrichtung mit takt-weisem Vorschub der Formularbahn kann bei jedem Vorschubtakt der Formularbahn eine Beschleunigunesphase, eine Bewegungsphase und eine Bremsphase zugeord-net werden die Beschleunigungsphase wird durch ein der gewünschten Formularlänge entsprechendes Signal ausgelöst und die Regelung des Vorschubs der Formularbahn erfolgt an einem durch die Formularlänge bestimmten Punkt.

Dabei besitzt die Formularbahn in an sich bekannter Weise, z.B. durch Aufdrucken erzeugte Markierungen, deren optische Ablesung das der gewünschten Formularlänge entsprechende Steuersignal auslöst; die Bewegung wird dabei durch eine an sich bekannte Regelelektronik kontrolliert, die den Ist-Wert des Vorschub-Auslösepunktes mit dessen Sollwert vergleicht und aus der Differenz die Regelung des Antriebs bewirkt.

Die Erfindung wird nun anhand der beiliegenden Zeichnungen anhand von bevorzugten,aber nicht beschränkenden Ausführungsbeispielen erläutert. Es zeigen:
Figur 1 eine schematische Darstellung einer erfindungsgemässen Vorrichtung mit einer ersten und einer fakultativen zweiten Formularbahn;
Figur 2 eine halbschematische Schnittansicht der angetriebenen Walze einer erfindungsgemässen Vorrichtung;
Figur 2a eine vergrösserte Darstellung des Ausgleichsgetriebes der Walze von Fig. 2;
Figur 3 das Schema eines Vorschubtaktes und
Figur 4 die schematische Draufsicht auf eine Führung mit einer Formularbahn und der zugehörigen angetriebenen Walze.

Die in Fig. 1 schematisch dargestellte Vorrichtung 1 besitzt eine erste Führung 12 für die Formularbahnen B¹ und eine fakultative (durchbrochen gezeichnete) zweite Führung 14 fiir eine zweite Formularbahn B². Die Anzahl der Führungsbahnen ist nur durch konstruktive Gegebenheiten und die Zahl der zu verarbeitenden Formularbahnen begrenzt.
In analoger (nicht dargestellter Weise) könnten gewünschtenfalls auch drei oder mehr Formularbahnen zusammengeführt werden, sofern dies im gegebenen Fall räumlich möglich ist. Die Zahl der mit einer erfindungsgemässen Vorrichtung gleichzeitig verarbeiteten Bahnen wird nicht als kritisch angesehen und liegt im fachmannischen Ermessen.

Bei Verwendung von mehr als einer Führung können die Führungen in an sich bekannter Weise konvergierend übereinander angeordnet werden. Dabei ist es bei Verwendung von mehr als einer Walze (und gleichzeitigen Verarbeitung von mehr als einer Formularbahn) nicht wesentlich, ob die Führungen jeweils mit der Horizontalen einen Winkel einschliessen oder eine der Führungen annähernd horizontal verläuft. Bei Verwendung einer einzigen Formularbahn kann die Führung 12 horizontal oder in einem Winkel zur Horizontalen angeordnet sein. Die Grösse dieses Winkels liegt wiederum im Bereich des fachmännischen Ermessens.

Die Formularbahn B¹ und jede gegebenenfalls vorhandene weitere Formularbahn wird der Vorrichtung von einer nicht dargestellten Quelle, z.B. einem Magazin oder einer Längstrennvorrichtung für eine doppelseitig bedruckte Formularbahn, zugerührt. Jeder Formularbahn liegt seitlich an einer Führung 13 bzw. 15 an (nur die jeweils vorne liegende Führung ist dargestellt).

Jede Formularbahn läuft zwischen der zugehörigen angetriebenen Walze 182 bzw. 184 und der daran unter leichtem Druck von typisch 50 - 500 g anliegenden Andrückeinrichtung, z.B. den nicht angetriebenen Anliege- oder Mitläuferrollen 192 bzw. 194 oder ähnlich wirkenden Andrückeinrichtungen, zur Quertrenneinrichtung 11, die z.B. in an sich bekannter Art als "Guillotine" mit einem Schneidbalken oder -messer und ein oder zwei Schneidkanten, als rotierendes Messer oder dergleichen ausgebildet sein kann. Wie bereits kurz angedeutet, können für jeder Walze auch mehrere Anliegeroller verwendet und/oder diese durch gleich- oder ähnlich wirkende Einrichtungen, z.B. anliegende Federn, Bügel oder dergleichen ersetzt bzw. wirkungsmässig ergänzt werden.

Die Walze 182 bzw. 184 ist mit einem zugehörigen Antrieb 162 bzw. 164, z.B. einem Elektromotor, verbunden, dessen Aktivität von einer Steuerung 17 geregelt wird, um die mindestens eine Formularbahn zur Quertrenneinrichtung 11 zu führen.

Der Aufbau der angetriebenen Walze 182 ist in Fig. 2 anhand einer halbschematischen Schnittdarstellung erläutert. Die Walze besitzt eine einstückige und durchgehende Hauptachse 20 aus einem starren Werkstoff, typisch Stahl, Aluminium oder dergleichen, die an beiden Enden 201, 202 drehbar in den Lagern 204, 205 geführt und an einer Seite, hier z.B. dem Ende 201, mit einem nicht dargestellten Antriebsmotor verbunden ist.

Auf der Hauptachse 20 sind zwei Hülsen 21, 22 zwischen zwei mit der Achse 20 verbundenen Anschlagstücken 206, 207 drehbar um die Achse auf dieser geführt. Jede Hülse besteht typisch aus einem starren Werkstoff, wie Stahl, Aluminium oder Duroplast und ist mit einem Friktionsbelag 219, 229, z.B. aus einem elastischen Polyurethan (z.B. Vukollan® der Fa. Bayer AG) oder aus einer Beschichtung aus feinkörnigem Hartmaterial in einem geeigneten Matrixmaterial versehen.

An jeder Hülse liegt im Bereich ihres Friktionsbelages 219, 229 die zugehörige Andrückrolle 29a, 29b an, um die Formularbahn ausreichend gegen den Friktionsbelag zu drücken, dass die (in Fig. 2 nicht eingezeichnete) Formularbahn bei Betätigung des (in Fig. 2 nicht dargestellten) Antriebs praktisch ohne Schlupf transportiert wird.

Die beiden Hülsen 21, 22 sind im Bereich der Mitte der Hauptachse 20 durch das Ausgleichsgetriebe 24 miteinander verbunden, wie dies vergrössert in Fig. 2a dargestellt ist. Das Ausgleichsgetriebe 24 besteht aus zwei Antriebskegel rädern 211, 221, die als Kegelzahnräder ausgebildet und jeweils drehstarr mit der zugehörigen Hülse 21, 22 verbunden sind. Die Wirkungsverbindung der Antriebskegelräder 211, 221 bzw. der mit diesen starr verbundenen Hülsen 21, 22 erfolgt durch zwei ebenfalls als Zahnräder ausgebildete Ausgleichskegelräder 261, 262, die um die Hilfsachse 28 frei drehbar sind und mit den Antriebskegelrädern 211, 221 in Eingriff stehen.

Die Hilfsachse 28 liegt in einer Querbohrung der Hauptachse 20 und wird durch deren Drehung mitgenommen, d.h. rotiert in radialer Richtung. Die Hilfsachse 28 kann achsial drehbar sein, doch ist dies normalerweise ohne praktische Bedeutung. Wesentlich ist, dass das Ausgleichsgetriebe 24 nur dann zur Wirkung kommt, wenn die an der Formularbahn anliegenden Hülsen 21, 22 nicht gleichermassen am Transport beteiligt sind. Eine solche Ungleichheit kann z.B. dann auftreten, wenn im Dauerbetrieb Verschmutzungen durch Papierstaub oder dergleichen auftreten, was zur Folge hätte, dass die Formularbahn nicht mehr genau gerade, d.h. senkrecht zur Quertrenneinrichtung, läuft. In diesem Fall bewirkt das Ausgleichsgetriebe 24 eine sofortige Korrektur und gewährleistet dadurch auch im Dauerbetrieb mit typischen Laufgeschwindigkeiten der Formularbahnen von 1 bis 4m/sec eine zuverlässige Führung der Formularbahn.

Eine bevorzugte Steuerung bzw. Regelung des Antriebs der Hauptachse 20 ist im Diagramm von Fig. 3 dargestellt. Dabei wird der den Antrieb bewirkende Elektromotor so gesteuert, dass die zunächst stillstehende Formularbahn zunächst während einer Anlaufphase B_{acc} beschleunigt und dann mit praktisch gleichbleibender Geschwindigkeit durch die Bewegungs- oder Vorschubphase Bₘₒᵥ bis zum Beginn der Bremsphase B_{br} geführt wird. Zur Regelung des Antriebs wird gemäss einer bevorzugten Ausführungsform des Betriebs der erfindungsgemässen Vorrichtung auf den Übergang der Phase Bₘₒᵥ zu Phase B_{br} abgestellt und der Bremsvorgang dadurch so bemessen, dass die Formularbahn genau in der z.B. in üblicher Weise durch aufgedruckte Markierungen gesteuerten Position an der Quertrenneinrichtung positioniert wird.

Praktisch geschieht dies zweckmässigerweise so, dass jeder sequentiell-selektive Vorschubtakt der Formularbahn durch ein der gewünschten Formularlänge entsprechendes und durch Markierungen auf der Formularbahn ausgelöstes Signal erzeugt wird und die Regelung des Vorschubs der Formularbahn an dem durch die Formularlänge bestimmten Auslösepunkt erfolgt. Die Ablesung kann in an sich bekannter Weise z.B. durch optische Ablesung der Markierung auf der Formularbahn auslöst werden. Die Bewegung wird durch eine Regelelektronik kontrolliert, die den Ist-Wert der Lage des Auslösepunktes mit dessen Sollwert vergleicht und aus der Differenz die Regelung des Antriebs bewirkt.

Fig. 4 zeigt einen abgebrochenen Teil der Führung 42 einer erfindungsgemässen Vorrichtung mit der darauf liegenden Formularbahn 43, die eine Mittellinie M und eine Breite B besitzt. Die randseitigen Führungen 45a, 45b sind in einem Abstand L in Laufrichtung (Pfeil A) vor der angetriebenen Walze 44 entfernt angeordnet, wobei der Abstand L vorzugsweise mindestens ebenso gross ist, wie die Breite B der Bahn 43. Die Andrückrollen 49a, 49b sind symmetrisch zur Mittellinie M der Formularbahn angeordnet und drücken die Formularbahn im Bereich der Friktionsbeläge gegen die Walze, die über die Achse 40 mit dem Antrieb 46 verbunden ist und die Betätigung der Walze in der oben dargelegten Weise steuert bzw. regelt.

Das oben dargelegte Ausführungsbeispiel dient zur Erläuterung und nicht zur Beschränkung der Erfindung und bietet allgemein eine Vorrichtung zur Verarbeitung mindestens einer Formularbahn durch kontinuierlichen oder taktweisen Vorschub und Schneiden der mindestens einen Formularbahn; die Vorrichtung besitzt mindestens eine zu einer Quertrenneinrichtung hin zusammenlaufende Führung für die mindestens eine Formularbahn. Wenn mehr als eine Formularbahn verarbeitet werden sollen, ist die Anzahl der Führungen natürlich entsprechend grösser; die Vorrichtung besitzt Mittel zur Steuerung des Vorschubs der Formularbahn und mindestens eine angetriebene Walze, die sich quer zur Arbeitsrichtung über die Arbeitsbreite der Vorrichtung erstreckt und mit mindestens einer Andrückeinrichtung, z.B. einer oder zwei nicht angetriebenen Mitläuferrolien, zusammenwirkt; die angetriebene Walze hat eine durchgehende Hauptachse, die nur an einer Seite mit einem Antrieb zur Rotation der durchgehenden Hauptachse verbunden ist; diese Hauptachse trägt mindestens ein Paar um die Hauptachse drehbare zylindrische Hülsen, die über ein mechanisches oder anders wirkendes Ausgleichsgetriebe miteinander in Wirkungsverbindung stehen.

In der obigen Beschreibung sind einige bevorzugte Ausführungsformen der Erfindung dargestellt. Es versteht sich jedoch, dass es sich hierbei nicht um beschränkende sondern lediglich der Erläuterung dienende Spezifizierungen handelt. Die angegebenen speziellen Werkstoffe und Vorrichtungselemente sowie die Konstruktions- oder Betriebsparameter können vielmehr an Hand der erfinderischen Lehre im Rahmen des Fachwissens vielfach abgeändert werden.

## Patentansprüche

1. Vorrichtung (1) zur durch kontrolliertes, taktweises Vorschieben und Zuschneiden der mindestens einen Formularbahn(B₁), welche Vorrichtung mindestens eine, zu einer Quertrenneinrichtung (11) hin verlaufende Führung (12) für die Formularbahn aufweist und die Vorrichtung (1) Einrichtungen (17;162) zur Steuerung des Vorschubs der mindestens einen Formularbahn besitzt, **dadurch gekennzeichnet, dass** die Einrichtung zum Vorschieben der Formularbahn mindestens eine angetriebene Walze (182) aufweist, die sich quer zur Arbeitsrichtung über die Arbeitsbreite . der Vorrichtung erstreckt und mit mindestens einer Andrückeinrichtung (192a, 192b) zusammenwirkt, wobei die angetriebene Walze eine durchgehende Hauptachse (20) besitzt, die nur an einem ihrer beiden Enden (201) mit einem Antrieb zur Rotation der durchgehenden Hauptachse verbunden ist; und wobei die Hauptachse (20) mindestens ein Paar von um die Hauptachse drehbaren zylindrischen Hülsen (21,22) aufweist, die über ein Ausgleichsgetriebe (24) miteinander in Wirkungsverbindung stehen.

2. Vorrichtung nach Anspruch 1, **dadurch gekennzeichnet dass** das Ausgleichsgetriebe (24) ein mechanisches Getriebe ist, das zwei Antriebskegelräder (211,221) und zwei Ausgleichskegelräder (261, 262) besitzt, wobei jedes der Antriebskegelräder drehstarr mit der zugehörigen Hülse (21,22) verbunden ist und die zwei Ausgleichskegelräder drehbar um eine Querachse (28) angeordnet sind, die mit der Hauptachse verbunden ist, wobei jedes der Antriebskegelräder in Eingriff mit den zwei Ausgleichskegelrädern steht.

3. Vorrichtung nach Anspruch 2, **dadurch gekennzeichnet, dass** die Antriebs- und/oder die Ausgleichskegelräder (211,221;261,262) als Zahnkegelräder ausgebildet sind.

4. Vorrichtung nach einem der Ansprüche 2 oder 3. **dadurch gekennzeichnet, dass** die Antriebs- und/oder die Ausgleichskegelräder (211,221;261,262) selbstschmierend ausgebildet sind, z.B. indem sie mindestens an ihren in Eingriff miteinander stehenden Oberflächen aus selbstschmierenden Polymeren bestehen.

5. Vorrichtung nach einem der Ansprüche 1 - 4, **dadurch gekennzeichnet, dass** jeder der Hülsen (21,22) mit Friktionsflächen (219,229) aus einem gummielastischen Material, z.B. mit einer Shorehärte A von 80 - 100 belegt ist.

6. Vorrichtung nach einem der Ansprüche 1 - 4, **dadurch gekennzeichnet, dass** die Frik-tionsflächen aus einem praktisch starren Material bestehen und eine strukturierte Oberfläche, z.B. Rahigkeit, insbesondere durch einen anhaftenden feinkörnigen Hartstoff, aufweisen.

7. Vorrichtung nach einem der Ansprüche 1 - 6, **dadurch gekennzeichnet, dass** jede Führung (12) für die Formularbahn (B₁) zwei einander gegenüberliegende Kontaktstellen (13a, 13b) zum Anliegen aden beiden Seiten der Formularbahn besitzt und die Kontaktstellen in Durchlaufrichtung mindestens um die Arbeitsbreite der Vorrichtung beabstandet vor der Walze (182) angeordnet ist.

## Claims

1. Device (1) for feeding by clock pulse and cutting of at least one continuous sheet of forms (B₁), this device having at least one guide (12) for the continuous sheet of forms extending to a separating device (11) and the device (1) having devices (17; 162) for the feed control of at least one continuous sheet of forms, **characterized in that** the device to feed the continuous sheet of forms has at least one driven roller (182), extending crosswise to the working direction over the working width and interacts with at least one pressing device (192a, 192b), the driven roller having a through-passing main axis (20), which is connected on only one of its ends (201) with a drive for rotating the through-passing main axis; the main axis (20) having at least one pair of cylindrical bushings (21, 22) being rotatable around the main axis and that are interconnected by an equalizing gear (24).

2. Device according to claim 1, **characterized in that** the equalizing gear (24) is a mechanical gear, having two drive bevel wheels (211, 221) and two equalizing bevel wheels (261, 262); each of the drive bevel wheels is connected to the appropriate bushing (21, 22) against torsion and the two equalizing bevel wheels being rotatably arranged around a transverse axis (28), that is connected with the main axis, each of the drive bevel wheels being interlocked with the two equalizing bevel wheels.

3. Device according to claim 2, **characterized in that** the drive bevel wheels and/or the equalizing bevel wheels (211, 221; 261, 262) are formed as toothed bevel wheels.

4. Device according to one of claims 2 or 3, **characterized in that** the drive bevel wheels and/or the equalizing bevel wheels (211, 221; 261, 262) are autolubricating, e.g., by consisting at least of autolubricating polymers on their surfaces being interlocked.

5. Device according to one of claims 1 - 4, **characterized in that** each of the bushings (21, 22) is coated with frictional surfaces (219, 229) made of a rubber-elastic material, e.g., with a Shore hardness A of 80 - 100.

6. Device according to one of claims 1 - 4, **characterized in that** the frictional surfaces consist of a practically rigid material and having a structured surface, e.g., roughness, especially by an adhesive, fine-grained hard material.

7. Device according to one of claims 1 - 6, **characterized in that** each guide (12) for the continuous sheet of forms (B₁) has two contact sites being opposite (13a, 13b) to adjoin on both sides of the continuous sheet of forms and the contact sites are arranged in running direction before the roller (182) distanced by at least the working width of the device.

## Revendications

1. Dispositif (1) pour le traitement d'au moins une bande de formulaires par avance et découpage cycliques contrôlés de la au moins une bande de formulaires (B₁), le dispositif comportant au moins un guidage (12) pour la bande de formulaires, s'étendant vers un dispositif de séparation transversale (11), le dispositif (1) comportant des moyens (17; 162) servant à assurer la commande de l'avance de la au moins une bande de formulaires, **caractérisé en ce qu'**en vue de l'avance de la bande de formulaires, le dispositif comporte au moins un rouleau commandé (182), s'étendant transversalement à la direction de travail sur la largeur de travail du dispositif et coopérant avec au moins un dispositif de pression (192a, 192b), le rouleau commandé comportant un axe principal continu (20), relié uniquement au niveau d'une de ses deux extrémités (201) avec un dispositif d'entraînement servant à la rotation de l'axe principal continu, l'axe principal (20) comportant au moins une paire de douilles cylindriques (21; 22), pouvant tourner autour de l'axe principal, reliées activement par l'intermédiaire d'un engrenage de compensation (24).

2. Dispositif selon la revendication 1, **caractérisé en ce que** l'engrenage de compensation (24) est un engrenage mécanique, comprenant deux roues coniques d'entraînement (211; 221) et deux roues coniques de compensation (261, 262), chacune des roues coniques d'entraînement étant reliée par rotation rigide avec la douille correspondante (21, 22), les deux roues coniques de compensation étant agencées de sorte à pouvoir tourner autour d'un axe transversal (28) relié à l'axe principal, chacune des roues coniques d'entraînement étant engagée dans les deux roues coniques de compensation.

3. Dispositif selon la revendication 2, **caractérisé en ce que** les roues coniques d'entraînement et/ou de compensation (211, 221; 261, 262) ont la forme de roues coniques dentées.

4. Dispositif selon l'une des revendication 2 ou 3, **caractérisé en ce que** les roues coniques d'entraînement et/ou de compensation (211, 221; 261, 262) sont autolubrifiantes, leurs surfaces à engagement mutuel étant par exemple composées de polymères autolubrifiants.

5. Dispositif selon l'une des revendications 1 à 4, **caractérisé en ce que** chacune des douilles (21, 22) comporte des surfaces à friction (219, 229) composées d'un matériau de gomme élastique, présentant par exemple une dureté Shore A comprise entre 80 et 100.

6. Dispositif selon l'une des revendications 1 à 4, **caractérisé en ce que** les surfaces à friction sont composées d'un matériau pratiquement rigide et comportent une surface structurée, par exemple une surface rendue rugueuse, en particulier par un matériau dur à grains fins à adhésion.

7. Dispositif selon l'une des revendications 1 à 6, **caractérisé en ce que** chaque guidage (12) de la bande de formulaires (B₁) comporte deux points de contact opposés (13a, 13b) exerçant une pression sur les deux côtés de la bande de formulaires, les points de contact étant agencés dans la direction du passage de sorte à être espacés du rouleau (182) d'une distance correspondant au moins à la largeur de travail du dispositif.
